# DEMANDE DE BREVET EUROPEEN

(11) **EP 4 707 691 A1**
(43) Date de publication de la demande: **11.03.2026**
(21) Numéro de dépôt: 25199279.8
(22) Date de dépôt: 01.09.2025
(51) Int. Cl.: F24F 13/02, F24F 13/04, F24F 13/20

(54) **BOITIER AÉRAULIQUE POUR LA CIRCULATION DE DEUX FLUX D'AIR SÉPARÉS ET SYSTÈME DE POMPE À CHALEUR ÉQUIPÉ D'UN TEL BOITIER**

(30) Priorité: 10.09.2024 FR 2409581
(71) Demandeur: Viessmann Holding International GmbH, 35108 Allendorf (Eder) (DE)
(72) Inventeur: CHAUVET, Lionel, 57420 FLEURY (FR); BADER, Thomas, 57680 CORNY SUR MOSELLE (FR)
(74) Mandataire: Ipsilon

(57) **Abrégé**

Boîtier aéraulique pour la circulation de deux flux d'air séparés et système de pompe à chaleur équipé d'un tel boîtier

L'invention concerne un boîtier aéraulique (1) pour la circulation de deux flux d'air (FA1 et FA2) séparés, comprenant un premier corps creux fermé (2) dont la paroi est pourvue d'au moins trois premières ouvertures (4, 4', 4") vers l'extérieur orientées selon au moins deux directions différentes et/ou arrangées sur au moins deux côtés différents dudit premier corps creux (2).

Boîtier caractérisé en ce qu'il comprend un second corps creux fermé (5), situé dans le volume intérieur (2') du premier corps creux fermé (2) et formant avec ce dernier un ensemble de deux corps creux (2 et 5) imbriqués l'un dans l'autre et définissant entre eux un volume interstitiel (1'), en ce que ce second corps creux (5) interne comporte au moins trois secondes ouvertures (6) qui débouchent sur l'extérieur à travers la paroi du premier corps creux (2) externe, et en ce qu'au moins une parmi les secondes ouvertures (6) débouchent au niveau et à l'intérieur d'une des premières ouvertures (4), en formant au moins une ouverture (7) double ou à structure coaxiale.

## Description

La présente invention concerne le domaine des équipements en relation avec la circulation de fluides gazeux, notamment d'air, en particulier dans un contexte de transfert de calories entre deux milieux, et a pour objets un boîtier aéraulique pour la circulation de deux flux d'air distincts et un système de pompe à chaleur auquel est associé ou qui intègre un tel boîtier.

Les systèmes de pompes à chaleur fonctionnent avec un flux d'air entrant et un flux d'air sortant, lesquels peuvent être respectivement acheminés et évacués soit par des conduits simples, distincts et séparés, éventuellement orientés selon des directions différentes, soit par des conduits coaxiaux de circulation d'air en double flux inversé, c'est à dire deux conduits arrangés de manière concentrique dans lesquels circulent à la fois les flux d'air entrant et sortant.

Les situations en termes de localisation de montage et de configuration de raccordement rencontrées sur les sites d'installation de tels systèmes sont très variées. A cela s'ajoutent les contraintes, pour les circulations d'air entrant et sortant, liées au système de pompe à chaleur lui-même (configuration constructive) et aux possibilités de connexion vers l'extérieur existant dans le local d'installation.

Il en résulte que les installateurs sont souvent obligés d'improviser sur place et perdent un temps considérable à faire des raccordements complexes, souvent spécifiques et uniques. Ces raccordements créés de toute pièce sur sites ne sont en outre, la plupart du temps, pas optimisés en termes de fluidique et d'encombrement et dépendent entièrement de la qualité du travail réalisé sur place par l'installateur.

La présente invention a pour but de pallier au moins certains de ces inconvénients et de proposer une solution simple, compacte et pouvant être au moins partiellement standardisée, reposant sur un élément préfabriqué destiné à être monté ou intégré dans un dispositif de pompe à chaleur. Cette solution devrait fournir, en entrée et en sortie d'air du système de pompe à chaleur, au moins deux, et préférentiellement plusieurs, possibilités de configurations spatiales pour le raccordement vers l'environnement extérieur en termes de circulation d'air, indifféremment en conduits simples ou coaxiaux, et préférentiellement avec un échange de calories limité entre le flux d'air entrant et le flux d'air sortant. De plus, cette solution devrait également permettre d'améliorer la circulation d'air à l'entrée du système de pompe à chaleur sur lequel elle est appliquée, par montage ou par intégration.

A cet effet, l'invention a pour objet un boîtier aéraulique pour la circulation de deux flux d'air séparés, comprenant un premier corps creux fermé dont la paroi est pourvue d'au moins trois premières ouvertures vers l'extérieur orientées selon au moins deux directions différentes et/ou arrangées sur au moins deux côtés différents dudit premier corps creux,
boîtier caractérisé en ce qu'il comprend un second corps creux fermé, situé dans le volume intérieur du premier corps creux fermé et formant avec ce dernier un ensemble de deux corps creux imbriqués l'un dans l'autre, avec un premier corps creux externe et un second corps creux interne lesquels définissent entre eux un volume interstitiel, en ce que ce second corps creux interne comporte au moins trois ouvertures, ou secondes ouvertures, qui débouchent sur l'extérieur à travers la paroi du premier corps creux externe, et en ce qu'au moins une parmi les secondes ouvertures débouchent au niveau et à l'intérieur d'une des premières ouvertures, en formant au moins une ouverture double ou à structure coaxiale.

L'invention sera mieux comprise, grâce à la description ci-après, qui se rapporte à des modes de réalisation préférés, donnés à titre d'exemples non limitatifs, et expliqués avec référence aux dessins schématiques annexés, dans lesquels :
[Fig. 1A] et [Fig. 1B] sont des vues schématiques en perspective, selon deux directions différentes, d'un système de pompe à chaleur muni d'un boîtier aéraulique selon un exemple d'un premier mode de réalisation de l'invention (boîtier aéraulique parallélépipédique avec quatre ouvertures doubles) ;
[Fig. 2] est vue en perspective similaire à celle de la figure 1A, montrant le boîtier aéraulique en cours de montage sur le système de pompe à chaleur ;
[Fig. 3] est une vue schématique en perspective du boîtier aéraulique représenté figures 1 et 2, vu en perspective par en-dessous ;
[Fig. 4] est une vue en élévation de dessus du boîtier aéraulique représenté figures 1 à 3 ;
[Fig. 5A] est une vue en coupe selon AA du boîtier représenté figure 4 ;
[Fig. 5B] est une vue en coupe selon BB du boîtier représenté figure 5A ;
[Fig. 6] est une vue du système de pompe à chaleur similaire à celle de la figure 1A, le premier corps creux externe du boîtier étant toutefois enlevé et seul le second corps creux interne étant représenté ;
[Fig. 7] est une vue en élévation de dessus du système de pompe à chaleur représenté figure 6 ;
[Fig. 8A] est une vue partielle en coupe selon AA du système représenté figure 7 ;
[Fig. 8B] est une vue en coupe selon DD du système représenté figure 8A ;
[Fig. 9A] et [Fig. 9B] sont des vues éclatées en perspective du système de pompe à chaleur similaire à celui de la figure 2, illustrant deux variantes possibles de raccordement du boîtier aéraulique (respectivement avec quatre conduits coaxiaux et avec un seul conduit coaxial) ;
[Fig. 10A] et [Fig. 10B] sont des vues en perspective du système de pompe à chaleur similaire à celle de la figure 2, illustrant une autre variante possible de raccordement du boîtier aéraulique (un conduit coaxial), représenté à l'état éclaté (figure 10A) et à l'état assemblé (figure10B) ;
[Fig. 11] est une vue en élévation de dessus du système de pompe à chaleur représenté figure 10B ;
[Fig. 12] est une vue en coupe selon EE du système représenté figure 11 ;
[Fig. 13] est une vue éclatée et en perspective du système représenté figure 2, 9 et 10A, illustrant une autre variante de raccordement du boîtier aéraulique (raccordement avec deux conduits simples, l'un central et l'autre périphérique) ;
[Fig. 14] est une vue en élévation de dessus du système de pompe à chaleur représenté figure 13, à l'état assemblé ;
[Fig. 15A] est une vue partielle en coupe selon GG du système représenté figure 14 ;
[Fig. 15B] est une vue partielle en coupe selon HH du système représenté figure 14 ;
[Fig. 16A] et [Fig. 16B] sont des vues schématiques en perspective, à l'état assemblé et à l'état éclaté, d'un système de pompe à chaleur muni d'un boîtier aéraulique selon un exemple d'un second mode de réalisation de l'invention (boîtier aéraulique de forme discoïdale avec quatre ouvertures doubles) ;
[Fig. 17] est une vue similaire à celle de la figure 16B, le boîtier aéraulique étant dépourvu du premier corps externe ;
[Fig. 18A] et [Fig. 18B] sont des vues éclatées en perspective du système de pompe à chaleur similaire à celui de la figure 16B, illustrant deux variantes possibles de raccordement du boîtier aéraulique (respectivement avec quatre conduits coaxiaux et avec deux conduits simples) ;
[Fig. 19] est une vue éclatée du boîtier aéraulique représenté figure 1 à 3, en accord avec une variante constructive et d'assemblage avantageuse des premier et second corps creux ;
[Fig.20A] et [Fig. 20B] sont des vues en perspective de dessus et de dessous du second corps interne faisant partie du boîtier représenté figure 19 ;
[Fig. 21] est une vue en perspective du boîtier représenté figure 19, en accord avec une configuration de raccordement ;
[Fig. 22] est une vue en coupe du boîtier représenté figure 21, mais à l'état assemblé, selon un plan contenant l'axe longitudinal central du segment tubulaire principal de son second corps creux interne ;
[Fig. 23], [Fig. 24] et [Fig. 25] sont des vues schématiques en coupe et en élévation de trois autres modes de réalisation d'un boîtier aéraulique selon l'invention, sur lesquelles toutes les ouvertures des boîtiers sont représentées.

Les figures 1 à 25 illustrent, pour certaines au moins en partie, un boîtier aéraulique (1) pour la circulation de deux flux d'air (FA1 et FA2) séparés, comprenant un premier corps creux fermé (2) dont la paroi (3) est pourvue d'au moins trois premières ouvertures (4, 4', 4") vers l'extérieur orientées selon au moins deux directions différentes et/ou arrangées sur au moins deux côtés différents dudit premier corps creux (2).

Un tel boîtier (1) est typiquement destiné à être associé à un système ou dispositif de pompe à chaleur (11), soit par intégration lors de la construction de la pompe à chaleur, soit par montage postérieur, en usine ou sur le site d'installation, sous la forme d'un boîtier rapporté, fabriqué séparément et préférentiellement monté sur le dessus de la pompe à chaleur.

Conformément à l'invention, ledit boîtier aéraulique (1) comprend un second corps creux fermé (5), situé dans le volume intérieur (2') du premier corps creux fermé (2) et formant avec ce dernier un ensemble de deux corps creux (2 et 5) imbriqués l'un dans l'autre, avec un premier corps creux (2) externe et un second corps creux (5) interne lesquels définissent entre eux un volume interstitiel (1') ; de plus, ce second corps creux (5) interne comporte au moins trois ouvertures (6), ou secondes ouvertures, qui débouchent sur l'extérieur à travers la paroi (3) du premier corps creux (2) externe, et au moins une parmi les secondes ouvertures (6) débouchent au niveau et à l'intérieur d'une des premières ouvertures (4), en formant au moins une ouverture (7) double ou à structure coaxiale.

Grâce à ces dispositions, l'invention permet de répondre aux principales requêtes exprimées précédemment en relation avec le but fixé et de proposer une solution en accord avec les principaux avantages envisagés. En particulier, avec un boîtier (1) préfabriqué avec au moins trois premières ouvertures et au moins trois secondes ouvertures, l'installateur dispose sur le site d'installation de plusieurs options de raccordement prédéfinies, suffisantes en tant que telles (prévision éventuelle de plusieurs constructions standardisées pour le boîtier et sélection du boîtier le mieux adapté aux circonstances rencontrées sur site), ou ne nécessitant au plus que des adaptations limitées. En outre, avec un second corps creux (5) entièrement contenu dans le premier corps creux (2), l'encombrement global du boîtier (1) est limité et surtout clairement et définitivement délimité dès la construction. De plus, en termes de polyvalence, les interfaces de connexion/raccordement que constituent les premières et secondes ouvertures sont toutes au moins sensiblement situées dans la surface ou le plan des portions de paroi (3) respectives du corps creux externe (2) et sont réparties sur ladite paroi (3). Ces interfaces de connexion/raccordement peuvent être de type simple (uniquement seconde ouverture 6 ou uniquement première ouverture 4) pour un raccordement avec un conduit simple ou monotube de diamètre adapté (14 ou 14'), ou de type coaxial, double ou concentrique (seconde ouverture 6 située dans une première ouverture 4) pour un raccordement avec un conduit double coaxial ou concentrique (15) (lorsque les deux sections de passage 8 et 8' sont dégagées), ou avec un conduit simple (14 ou 14') (lorsque l'une des deux sections de passage 8 et 8' est obturée).

Le second corps creux interne (5) qui relie entre elles les dites au moins trois ouvertures secondaires (6) comporte au moins une bifurcation, définissant au moins trois portions de voies reliées entre elles et aboutissant chacune à une desdites trois ouvertures secondaires (6).

En accord avec une première caractéristique de l'invention et comme cela ressort des dessins annexés à titre d'exemple, la ou chaque ouverture double (7) délimite deux sections de passage (8 et 8') séparées, et mutuellement indépendantes, au niveau de la paroi (3) du premier corps creux (2), à savoir une section de passage centrale (8) correspondant à une seconde ouverture (6) et une section de passage périphérique (8'), s'étendant autour de la section de passage centrale (8) et correspondant à la section de passage restante de la première ouverture (4) dans laquelle est disposée ladite seconde ouverture (6).

Les deux ouvertures (4 et 6) concentriques sont avantageusement disposées dans le même plan, avantageusement celui de la face ou région locale de la paroi (3). En variante, elles peuvent aussi être au moins légèrement décalées l'une par rapport à l'autre, avec par exemple l'ouverture intérieure ou de plus faible diamètre (6) située légèrement en retrait, vers l'intérieur du premier corps creux (2), par rapport à l'ouverture extérieure ou de plus grand diamètre (4) qui l'entoure, ménagée dans la paroi (3).

Les ouvertures (7) doubles ou à configuration coaxiale autorisent chacune une circulation à double sens lorsque les deux sections de passage (8 et 8') sont dégagées (par exemple : flux FA1 entrant dans l'espace interstitiel 1' et flux FA2 sortant du volume intérieur du second corps creux interne 5), ou une circulation à sens unique pour seulement l'un des deux flux (FA1 et FA2) lorsque l'une de ces deux sections de passage (8 et 8') est obturée.

En accord avec de possibles réalisations avantageuses de l'invention, ressortant schématiquement et dans des versions minimales des figures 23 à 25, le boîtier (1) comprend au moins deux ouvertures doubles (7), et/ou, au moins deux premières ouvertures (4, 4', 4") et au moins deux secondes ouvertures (6) qui ne font pas partie d'une ouverture double (7).

Comme illustré à titre d'exemples dans les figures 3, 5, 8, 12, 15 et 22 à 25, la paroi (3) du premier corps creux externe (2) comporte une première ouverture (4') dans laquelle ne débouche aucune seconde ouverture (6), formant ainsi une ouverture simple, et en ce que l'une des secondes ouvertures (6) est coïncidente et raccordée périphériquement bord à bord avec une autre première ouverture (4") au niveau de ladite paroi (3), formant ainsi également une ouverture simple.

Selon une variante contractive pouvant entrainer une amélioration des échanges thermiques dans le système de pompe à chaleur auquel il est associé, il peut être prévu que le volume interstitiel (1') présente une configuration et des sections de passage telles qu'il constitue une chambre de décompression pour le flux d'air (FA1) qui le traverse, la première ouverture (4') dans laquelle ne débouche aucune seconde ouverture (6) constituant avantageusement une ouverture de sortie pour ce flux d'air (FA1). Une telle disposition permet de limiter la vitesse d'écoulement dudit flux (FA1), sortant du premier corps creux externe (2) du boîtier (1) et entrant dans la pompe à chaleur, à travers cette première ouverture (4'), et donc favorise l'efficience de l'échange de chaleur. Cette amélioration dans l'irrigation de l'échangeur peut encore être plus importante lorsque l'entrée d'air (12) de la pompe à chaleur est équipée de déflecteurs ou de grilles permettant de supprimer ou de limiter les turbulences dans l'écoulement. De plus, les nuisances sonores générées par la circulation d'air dans ladite pompe à chaleur sont également fortement diminuées par cette amélioration.

Bien entendu de nombreuses formes de réalisation constructives différentes peuvent être envisagées pour les première et seconde ouvertures (4 et 6) ainsi que pour les ouvertures doubles (7), autant au niveau des formes des sections, que de leurs dispositions relatives la paroi (3) ou encore de l'arrangement desdites ouvertures entre elles.

Toutefois, selon une variante constructive préférée, ressortant des figures annexées, au moins les première(s) et seconde(s) ouvertures (4 et 6) qui forment par association et imbrication mutuelle une ou des ouverture(s) double(s) (7), présentent une forme circulaire ou elliptique, sont arrangées de manière concentrique entre elles et définissent à l'emplacement de chaque ouverture double (7) dans la paroi (3) une section de passage centrale (8) de forme discoïdale ou elliptique et une section de passage périphérique (8') de forme annulaire. Bien entendu, les première et seconde ouvertures (4 et 6) peuvent également présenter d'autres formes (polygonales notamment), tout en conservant l'arrangement concentrique et la définition des deux sections de passage centrale et périphérique.

Avantageusement, le second corps creux interne (5) définit un circuit de circulation pour un (FA2) des deux flux d'air (FA1 et FA2) et un autre circuit de circulation pour l'autre (FA1) des deux flux d'air (FA1 et FA2) est défini dans le volume interstitiel (1') entre ledit second corps creux interne (5) et le premier corps creux externe (2), les deux circuits de circulation étant mutuellement indépendants et présentant des sens de circulation au moins partiellement antagonistes ou opposés de part et d'autre de la paroi du second corps creux (5). Ainsi, le volume intérieur (2') est le siège de deux circulations de flux d'air différents et totalement séparés l'un de l'autre, chacun pouvant entrer et sortir dudit volume selon des directions différentes et des sens opposés, comme flux simple (ouvertures 4, 4', 4" et 6) ou flux doubles antagonistes (ouvertures 7).

En définissant des voies de circulation multidirectionnelles pour les deux flux (FA1 et FA2), il est possible de s'affranchir de la nécessité d'utiliser les pièces de raccordement séparées habituelles (ventouses, coudes, ...) pour relier la pompe à chaleur aux entrées et sorties d'air du local dans lequel elle est installée. Il en résulte un encombrement global plus faible, voire optimisé, et une installation moins fastidieuse, moins compliquée et plus rapide.

En accord avec un mode de réalisation permettant d'augmenter davantage encore la polyvalence et l'adaptabilité du boîtier (1), en augmentant sa variabilité constructive, il peut être prévu que les circuits de circulation des deux flux d'air (FA1 et FA2) soient configurables au moyen de caches ou de couvercles (10, 10', 10") d'obturation partielle ou totale d'une ou de plusieurs des ouvertures doubles (7).

Dans le cadre d'une variante de ce mode de réalisation, les bords (9, 9') respectivement des premières ouvertures (4) et des secondes ouvertures (6) formant par association des ouvertures doubles (7) comportent des moyens adaptés pour le montage, avantageusement avec blocage en position montée, de caches ou de couvercles (10, 10', 10") pour l'obturation partielle ou totale de l'ouverture double (7) concernée, à savoir, soit de la section de passage centrale (8) associée à la seconde ouverture (6), soit de la section de passage périphérique (8') associée à la première ouverture (4) ou encore simultanément des deux sections de passage (8 et 8') précitées.

Lesdits moyens adaptés des bords (9, 9') pour le montage de caches ou de couvercles (10, 10', 10") pour l'obturation partielle ou totale de l'ouverture double (7) peuvent par exemple consister en des taraudages intérieurs aptes à coopérer avec des taraudages périphériques adaptés desdits caches ou de couvercles (10, 10', 10"), comme le montrent à titre d'exemple les figures 19 à 22.

Les bords (9, 9') peuvent en variante également comporter des épaulements dans lesquels sont emboîtés des épaulements complémentaires des caches ou couvercles (10, 10', 10") d'obturation partielle ou totale, l'emboitement pouvant être verrouillé par collage ou soudure.

Chaque cache (10") d'obturation totale des ouvertures doubles (7) peut être constitué de deux parties séparables et constituant respectivement un cache d'obturation centrale (10) en forme de disque et un cache d'obturation périphérique (10') en forme de plaque annulaire. De manière pratique, ces deux parties peuvent venir d'un seul tenant de moulage et être reliées par des ponts de matière aisément sécables. Elles peuvent en variante correspondre à deux parties séparées (disque + anneau) vissées l'une dans l'autre.

Conformément à une construction pratique préférée, le second corps creux interne (5) présente une structure tubulaire formée de plusieurs segments (5', 5") reliés entre eux et comprenant des extrémités libres non reliées qui comportent les secondes ouvertures (6), par exemple une structure tubulaire avec un segment tubulaire principal (5') ouvert à ses deux extrémités et des segments tubulaires secondaires (5"), ces derniers étant assemblés radialement avec le segment principal (5'), en étant avantageusement répartis autour de ce dernier, avec des orientations différentes.

Selon un premier mode de réalisation de l'invention, illustré sur les figures 1A, 1B, 2 à 15 et 20 à 22, le premier corps creux externe (2) présente une forme parallélépipédique, par exemple cubique ou rectangle, la ou les ouverture(s) double(s) (7) étant située(s), préférentiellement chacune, sur une des faces de ce corps creux (2) parallélépipédique.

Dans ce cas, le boîtier (1) comporte préférentiellement au moins deux, avantageusement au moins trois, éventuellement au moins quatre, ouvertures doubles (7), situées sur différentes faces du premier corps creux externe (2), préférentiellement respectivement sur deux, trois ou quatre des faces d'un premier corps creux (2) de forme parallélépipédique.

En variante, une face extérieure donnée du boîtier (1) peut aussi comporter au moins deux ouvertures doubles (7), ou aucune, et/ou une ou plusieurs ouvertures simples sous forme de première(s) (4) et/ou de seconde(s) (6) ouverture(s).

Selon un second mode de réalisation de l'invention, illustré sur les figures 16 à 19, le premier corps creux externe (2) présente une forme discoïdale ou hémisphérique et en ce que ledit boîtier (1) comporte au moins deux, avantageusement au moins trois, éventuellement au moins quatre, ouvertures doubles (7), par exemple orientées selon des directions différentes sur la face périphérique dudit premier corps creux externe (2).

En accord avec une variante de réalisation permettant un montage sur la partie supérieure d'un système de pompe à chaleur (11) comportant des ouvertures d'entrée (ou d'alimentation) (12) et de sortie (ou de refoulement) (13) à ce niveau, il peut être prévu que la première ouverture (4') dans laquelle ne débouche aucune seconde ouverture (6) et la première ouverture (4") avec laquelle une des secondes ouvertures (6) est coïncidente et raccordée périphériquement bord à bord, soient situées toutes deux sur une même face du premier corps creux externe (2), formant face inférieure du boîtier (1) destinée à être solidarisée avec un système de pompe à chaleur (11).

Pour pouvoir disposer d'une possibilité supplémentaire de réglage des positions/orientations des premières et secondes ouvertures (4, 6) pouvant être reliées à l'extérieur (c'est-à-dire non reliées au système de pompe à chaleur sur lequel est monté le boîtier), il peut être prévu que la seconde ouverture (6) qui est coïncidente et raccordée périphériquement bord à bord avec une première ouverture (4") définisse un axe central de rotation (AR) autorisant un réglage de l'orientation du boîtier (1) par rapport au système de pompe à chaleur (11) lors de son montage sur ce dernier, le premier corps creux externe (2) présentant avantageusement une structure symétrique autour de cet axe (AR), préférentiellement avec premier corps creux externe (2) présentant une forme discoïdale ou hémisphérique (figures 16 à 18).

Cette disposition de l'invention permet ainsi, pour une construction donnée du boîtier (1), d'aboutir à une orientation radiale optimale de ce dernier et de disposer d'un choix démultiplié de configurations de raccordement. La première ouverture (4') de sortie du boîtier (1) pour le flux (FA1) et l'entrée d'air (12) du système de pompe à chaleur (11) sont arrangées et configurées de telle manière qu'elles soient, au moins sur une plage angulaire prédéterminée de rotation autour de l'axe (AR), au moins partiellement coïncidentes pour permettre le passage du flux d'air (FA1), tout en réalisant un montage avec interface étanche entre le boîtier (1) et le système 11).

Les figures 20 à 22 illustrent à titre d'exemple non limitatif (pour un boîtier parallélépipédique rectangle) une possible réalisation pratique du boîtier (1) en plusieurs parties facilitant sa fabrication, tout permettant d'aboutir à un boîtier (1) présentant tous les avantages précités et pouvant présenter des configurations variables, notamment en relation avec des formes différentes du second corps creux interne (5).

En accord avec cette réalisation, le premier corps creux externe (2), préférentiellement de forme parallélépipédique, comprend deux parties constitutives (16 et 16') assemblées entre elles de manière étanche à l'air, à savoir avantageusement une première partie (16) définissant le volume intérieur (2') du boîtier (1) et ouverte sur une face et une seconde partie (16') formant couvercle et obturant la face ouverte de la première partie (16), le second corps creux interne (5) étant maintenu en position dans le volume intérieur (2') du premier corps creux externe (2) préférentiellement par appui et calage mécanique entre lesdites deux parties constitutives (16 et 16'). En proposant un corps creux interne (5) fabriqué séparément, d'un seul tenant, pour ensuite être monté dans le premier corps creux externe (2) en deux parties, les variations possibles sont nombreuses, tout en conservant un mode de fabrications similaire.

Avantageusement, la première partie (16) du premier corps creux externe (2) et le second corps creux interne (5) comprennent des sites d'assemblage (17 et 17') respectivement coopérants deux par deux pour former une liaison par engagement mécanique par paire coopérante, par exemple en coopérant mutuellement par encliquetage et en formant avantageusement une liaison rotule à chaque fois, ledit second corps creux interne (5) comprenant en outre des plots (18) venant en appui sur la face interne de la seconde partie (16') du premier corps creux externe (2) pour contribuer à bloquer en position le second corps creux interne (5) dans le premier corps creux externe (2) et à verrouiller les liaisons par engagement mécanique (17 et 17') par contre-appui.

En vue de faciliter l'assemblage des parties et garantir simultanément un montage précis, le second corps creux interne (5) et la première partie (16) du premier corps creux externe (2) comportent des moyens (19, 19') mutuellement coopérants, formant ensemble une liaison coulissante, par exemple respectivement au moins deux patins (19) et au moins deux glissières (19') formant par coopération au moins deux liaisons patin/glissière, configurées et arrangées pour permettre une introduction guidée en coulissement dudit second corps creux interne (5) dans ladite première partie (16) jusqu'à sa position de montage dans cette dernière.

L'invention concerne aussi, comme le montrent les figures 1, 2, 6, 9, 10, 13 et 16 à 18, un système (11) de pompe à chaleur comportant une entrée d'air (12) et une sortie d'air (13).

Ce système(11) est caractérisé en ce qu'il est équipé d'un boîtier aéraulique (1) pour la circulation d'air tel que décrit précédemment, ce boîtier (1) étant constructivement intégré dans ledit système (11) ou rapporté sur l'enveloppe ou le carter (11") de ce système (11), par exemple monté sur la partie supérieure de ce dernier, et raccordé auxdites entrée (12) et sortie (13) d'air, en tant que dispositif préférentiellement configurable pour acheminer et diriger les flux d'air entrant (FA1) et sortant (FA2) dudit système (11), selon une même direction ou selon des directions différentes, le cas échéant selon des sens opposés et/ou des orientations différentes.

Avantageusement, deux (4', 4") parmi les premières ouvertures (4, 4' et 4") dans la paroi (3) dudit premier corps creux (2) externe du boîtier aéraulique (1) sont respectivement reliées l'une (4") à la sortie d'air (13)-concomitamment avec une seconde ouverture (6)- et l'autre (4') à l'entrée d'air (12), ces deux premières ouvertures (4' et 4") étant localisées sur une même face du premier corps creux externe (2), notamment lorsque le boîtier aéraulique (1) est rapporté sur l'enveloppe ou le carter (11") du système (11).

En vue d'éviter une diminution des performances du système de pompe à chaleur (11), la constitution de la paroi du second corps creux (5), en termes de matériau et/ou de structure, présente des propriétés d'isolation thermique de manière à limiter ou minimiser les échanges caloriques entre les deux flux d'air (FA1 et FA2), la paroi (3) du premier corps creux externe (2) présentant avantageusement également une constitution avec des propriétés d'isolation thermique.

En accord avec un mode de réalisation du système (11) destiné notamment à certains types d'installation sur sites, l'enveloppe ou le carter d'habillage (11") présente une face (11') d'installation contre ou sur un mur, le boîtier aéraulique (1) monté sur cette enveloppe (11"), en partie supérieure du système (1), ne comportant aucune ouverture (4, 4', 4", 6 ou 7) du côté de cette face (11').

Comme le montrent les figures annexées, le boîtier (1) présente avantageusement une forme en accord et en continuité avec la forme de l'enveloppe ou du carter (11") du système (11) sur lequel il est monté en partie supérieure et avec lequel il forme une interface étanche de raccordement fluidique double (4' et 12, 5 et 13).

En accord avec une variante constructive avantageuse de l'invention en termes de possibilités de configurations de raccordement, et comme illustré à titre d'exemple sur les figures 16 à 18 pour une configuration discoïdale du boîtier (1), il peut être prévu que la sortie d'air (13), ou sortie de refoulement, préférentiellement arrangée de manière centrée par rapport à la partie supérieure de l'enveloppe ou du carter (11"), comporte un embout ou une collerette (13') destinée à venir en engagement dans la seconde ouverture (6) qui est coïncidente et raccordée périphériquement bord à bord avec une première ouverture (4") du boîtier (1), les deux (6 et 13') présentant une forme circulaire, l'entrée d'air (12) présentant avantageusement une forme allongée avec une extension selon un arc de cercle autour dudit embout ou de ladite collerette (13').

Lorsqu'au moins deux, voire plusieurs, systèmes de pompe à chaleur (11) sont mis en œuvre conjointement (installation collective), il peut être intéressant de mutualiser leurs entrées d'air et/ou sorties d'air.

Dans ce cas de figure, l'invention peut prévoir que le boîtier aéraulique (1) intégré ou rapporté d'un système de pompe à chaleur (11) donné soit relié, par un conduit simple (14, 14') ou un conduit coaxial (15), avec au moins un autre boîtier aéraulique (1) d'un autre système (11) de pompe à chaleur.

En relation notamment avec les figures 20 à 22, l'invention vise également un procédé de fabrication d'un boîtier aéraulique (1) tel que décrit ci-dessus.

Ce procédé est caractérisé en ce qu'il consiste à fabriquer séparément une première partie constitutive (16) du premier corps creux externe (2), laquelle délimite une cavité, une seconde partie constitutive (16') du premier corps creux externe (2) et un second corps creux interne (5), avantageusement à structure tubulaire ; à monter ledit second corps creux interne (5) dans ladite première partie constitutive (16) du premier corps creux externe (2) ; à assembler ensuite la seconde partie constitutive (16') avec la première partie constitutive (16) à constituer la paroi (3) du premier corps creux externe (2) et à délimiter le volume interne (2') de ce dernier, et enfin, le cas échéant, à réaliser une opération supplémentaire liaisonnement et/ou d'étanchéification entre lesdites première et seconde parties (16 et 16').

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention.

## Revendications

1. Boîtier aéraulique (1) pour la circulation de deux flux d'air (FA1 et FA2) séparés, comprenant un premier corps creux fermé (2) dont la paroi (3) est pourvue d'au moins trois premières ouvertures (4, 4', 4") vers l'extérieur orientées selon au moins deux directions différentes et/ou arrangées sur au moins deux côtés différents dudit premier corps creux (2), boîtier (1) **caractérisé en ce qu'**il comprend un second corps creux fermé (5), situé dans le volume intérieur (2') du premier corps creux fermé (2) et formant avec ce dernier un ensemble de deux corps creux (2 et 5) imbriqués l'un dans l'autre, avec un premier corps creux (2) externe et un second corps creux (5) interne lesquels définissent entre eux un volume interstitiel (1'), **en ce que** ce second corps creux (5) interne comporte au moins trois ouvertures (6), ou secondes ouvertures, qui débouchent sur l'extérieur à travers la paroi (3) du premier corps creux (2) externe, et **en ce qu'**au moins une parmi les secondes ouvertures (6) débouchent au niveau et à l'intérieur d'une des premières ouvertures (4), en formant au moins une ouverture (7) double ou à structure coaxiale.

2. Boîtier selon la revendication 1, **caractérisé en ce que** la ou chaque ouverture double (7) délimite deux sections de passage (8 et 8') séparées, et mutuellement indépendantes, au niveau de la paroi (3) du premier corps creux (2), à savoir une section de passage centrale (8) correspondant à une seconde ouverture (6) et une section de passage périphérique (8'), s'étendant autour de la section de passage centrale (8) et correspondant à la section de passage restante de la première ouverture (4) dans laquelle est disposée ladite seconde ouverture (6).

3. Boîtier selon la revendication 1 ou 2, **caractérisé en ce qu'**il comprend au moins deux ouvertures doubles (7), et/ou, au moins deux premières ouvertures (4, 4', 4") et au moins deux secondes ouvertures (6) qui ne font pas partie d'une ouverture double (7).

4. Boîtier selon l'une quelconque des revendications 1 à 3, **caractérisé en ce que** la paroi (3) du premier corps creux externe (2) comporte une première ouverture (4') dans laquelle ne débouche aucune seconde ouverture (6), formant ainsi une ouverture simple, et **en ce que** l'une des secondes ouvertures (6) est coïncidente et raccordée périphériquement bord à bord avec une autre première ouverture (4") au niveau de ladite paroi (3), formant ainsi également une ouverture simple.

5. Boîtier selon la revendication 4, **caractérisé en ce que** le volume interstitiel (1') présente une configuration et des sections de passage telles qu'il constitue une chambre de décompression pour le flux d'air (FA1) qui le traverse, la première ouverture (4') dans laquelle ne débouche aucune seconde ouverture (6) constituant avantageusement une ouverture de sortie pour ce flux d'air (FA1).

6. Boîtier selon l'une quelconque des revendications 1 à 5, **caractérisé en ce qu'**au moins les première(s) et seconde(s) ouvertures (4 et 6) qui forment par association et imbrication mutuelle une ou des ouverture(s) double(s) (7), présentent une forme circulaire ou elliptique, sont arrangées de manière concentrique entre elles et définissent à l'emplacement de chaque ouverture double (7) dans la paroi (3) une section de passage centrale (8) de forme discoïdale ou elliptique et une section de passage périphérique (8') de forme annulaire.

7. Boîtier selon l'une quelconque des revendications 1 à 6, **caractérisé en ce que** le second corps creux interne (5) définit un circuit de circulation pour un (FA2) des deux flux d'air (FA1 et FA2) et **en ce qu'**un autre circuit de circulation pour l'autre (FA1) des deux flux d'air (FA1 et FA2) est défini dans le volume interstitiel (1') entre ledit second corps creux interne (5) et le premier corps creux externe (2), les deux circuits de circulation étant mutuellement indépendants et présentant des sens de circulation au moins partiellement antagonistes ou opposés de part et d'autre de la paroi du second corps creux (5).

8. Boîtier selon la revendication 7, **caractérisé en ce que** les circuits de circulation des deux flux d'air (FA1 et FA2) sont configurables au moyen de caches ou de couvercles (10, 10', 10") d'obturation partielle ou totale d'une ou de plusieurs des ouvertures doubles (7).

9. Boîtier selon l'une quelconque des revendications 1 à 8, **caractérisé en ce que** les bords (9, 9') respectivement des premières ouvertures (4) et des secondes ouvertures (6) formant par association des ouvertures doubles (7) comportent des moyens adaptés pour le montage, avantageusement avec blocage en position montée, de caches ou de couvercles (10, 10', 10") pour l'obturation partielle ou totale de l'ouverture double (7) concernée, à savoir, soit de la section de passage centrale (8) associée à la seconde ouverture (6), soit de la section de passage périphérique (8') associée à la première ouverture (4) ou encore simultanément des deux sections de passage (8 et 8') précitées.

10. Boîtier selon l'une quelconque des revendications 1 à 9, **caractérisé en ce que** le second corps creux interne (5) présente une structure tubulaire formée de plusieurs segments (5', 5") reliés entre eux et comprenant des extrémités libres non reliées qui comportent les secondes ouvertures (6), par exemple une structure tubulaire avec un segment tubulaire principal (5') ouvert à ses deux extrémités et des segments tubulaires secondaires (5"), ces derniers étant assemblés radialement avec le segment principal (5'), en étant avantageusement répartis autour de ce dernier, avec des orientations différentes.

11. Boîtier selon l'une quelconque des revendications 1 à 10, **caractérisé en ce que** le premier corps creux externe (2) présente une forme parallélépipédique, par exemple cubique ou rectangle, la ou les ouverture(s) double(s) (7) étant située(s), préférentiellement chacune, sur une des faces de ce corps creux (2) parallélépipédique.

12. Boîtier selon l'une quelconque des revendications 1 à 11, **caractérisé en ce qu'**il comporte au moins deux, avantageusement au moins trois, éventuellement au moins quatre, ouvertures doubles (7), situées sur différentes faces du premier corps creux externe (2), préférentiellement respectivement sur deux, trois ou quatre des faces d'un premier corps creux (2) de forme parallélépipédique.

13. Boîtier selon l'une quelconque des revendications 1 à 10, **caractérisé en ce que** le premier corps creux externe (2) présente une forme discoïdale ou hémisphérique et **en ce que** ledit boîtier (1) comporte au moins deux, avantageusement au moins trois, éventuellement au moins quatre, ouvertures doubles (7), par exemple orientées selon des directions différentes sur la face périphérique dudit premier corps creux externe (2).

14. Boîtier selon la revendication 4 ou l'une quelconque des revendications 11 à 13, pour autant qu'elle se rattache à la revendication 4, **caractérisé en ce que** la première ouverture (4') dans laquelle ne débouche aucune seconde ouverture (6) et la première ouverture (4") avec laquelle une des secondes ouvertures (6) est coïncidente et raccordée périphériquement bord à bord, sont situées toutes deux sur une même face du premier corps creux externe (2), formant face inférieure du boîtier (1) destinée à être solidarisée avec un système de pompe à chaleur (11).

15. Boîtier selon la revendication 4 ou l'une quelconque des revendications 11 à 14, pour autant qu'elle se rattache à la revendication 4, **caractérisé en ce que** la seconde ouverture (6) qui est coïncidente et raccordée périphériquement bord à bord avec une première ouverture (4") définit un axe central de rotation (AR) autorisant un réglage de l'orientation du boîtier (1) par rapport au système de pompe à chaleur (11) lors de son montage sur ce dernier, le premier corps creux externe (2) présentant avantageusement une structure symétrique autour de cet axe (AR), préférentiellement avec premier corps creux externe (2) présentant une forme discoïdale ou hémisphérique.

16. Boîtier selon l'une quelconque des revendications 1 à 15, **caractérisé en ce que** le premier corps creux externe (2), préférentiellement de forme parallélépipédique, comprend deux parties constitutives (16 et 16') assemblées entre elles de manière étanche à l'air, à savoir avantageusement une première partie (16) définissant le volume intérieur (2') du boîtier (1) et ouverte sur une face et une seconde partie (16') formant couvercle et obturant la face ouverte de la première partie (16), le second corps creux interne (5) étant maintenu en position dans le volume intérieur (2') du premier corps creux externe (2) préférentiellement par appui et calage mécanique entre lesdites deux parties constitutives (16 et 16').

17. Boîtier selon la revendication 16, **caractérisé en ce que** la première partie (16) du premier corps creux externe (2) et le second corps creux interne (5) comprennent des sites d'assemblage (17 et 17') respectivement coopérants deux par deux pour former une liaison par engagement mécanique par paire coopérante, par exemple en coopérant mutuellement par encliquetage et en formant avantageusement une liaison rotule à chaque fois, ledit second corps creux interne (5) comprenant en outre des plots (18) venant en appui sur la face interne de la seconde partie (16') du premier corps creux externe (2) pour contribuer à bloquer en position le second corps creux interne (5) dans le premier corps creux externe (2) et à verrouiller les liaisons par engagement mécanique (17 et 17') par contre-appui.

18. Boîtier selon la revendication 16 ou 17, **caractérisé en ce que** le second corps creux interne (5) et la première partie (16) du premier corps creux externe (2) comportent des moyens (19, 19') mutuellement coopérants, formant ensemble une liaison coulissante, par exemple respectivement au moins deux patins (19) et au moins deux glissières (19') formant par coopération au moins deux liaisons patin/glissière, configurées et arrangées pour permettre une introduction guidée en coulissement dudit second corps creux interne (5) dans ladite première partie (16) jusqu'à sa position de montage dans cette dernière.

19. Système (11) de pompe à chaleur comportant une entrée d'air (12) et une sortie d'air (13), **caractérisé en ce qu'**il est équipé d'un boîtier aéraulique (1) pour la circulation d'air selon l'une quelconque des revendications 1 à 18, ce boîtier (1) étant constructivement intégré dans ledit système (11) ou rapporté sur l'enveloppe ou le carter (11") de ce système (11), par exemple monté sur la partie supérieure de ce dernier, et raccordé auxdites entrée (12) et sortie (13) d'air, en tant que dispositif préférentiellement configurable pour acheminer et diriger les flux d'air entrant (FA1) et sortant (FA2) dudit système (11), selon une même direction ou selon des directions différentes, le cas échéant selon des sens opposés et/ou des orientations différentes.

20. Système (11) de pompe à chaleur selon la revendication 19, **caractérisé en ce que** deux (4', 4") parmi les premières ouvertures (4, 4' et 4") dans la paroi (3) dudit premier corps creux (2) externe du boîtier aéraulique (1) sont respectivement reliées l'une à la sortie d'air (13) et l'autre à l'entrée d'air (12), ces deux premières ouvertures (4' et 4") étant localisées sur une même face du premier corps creux externe (2), notamment lorsque le boîtier aéraulique (1) est rapporté sur l'enveloppe ou le carter (11") du système (11).

21. Système (11) de pompe à chaleur selon la revendication 19 ou 20, **caractérisé en ce que** la constitution de la paroi du second corps creux (5), en termes de matériau et/ou de structure, présente des propriétés d'isolation thermique de manière à limiter ou minimiser les échanges caloriques entre les deux flux d'air (FA1 et FA2), la paroi (3) du premier corps creux externe (2) présentant avantageusement également une constitution avec des propriétés d'isolation thermique.

22. Système (11) de pompe à chaleur selon l'une quelconque des revendications 19 à 21, **caractérisé en ce que** l'enveloppe ou le carter d'habillage (11") présente une face (11') d'installation contre ou sur un mur, le boîtier aéraulique (1) monté sur cette enveloppe (11"), en partie supérieure du système (1), ne comportant aucune ouverture (4, 4', 4", 6 ou 7) du côté de cette face (11').

23. Système (11) de pompe à chaleur selon l'une quelconque des revendications 19 à 22, **caractérisé en ce que** la sortie d'air (13), préférentiellement arrangée de manière centrée par rapport à la partie supérieure de l'enveloppe ou du carter (11"), comporte un embout ou une collerette (13') destinée à venir en engagement dans la seconde ouverture (6) qui est coïncidente et raccordée périphériquement bord à bord avec une première ouverture (4") du boîtier (1), les deux (6 et 13') présentant une forme circulaire, l'entrée d'air (12) présentant avantageusement une forme allongée avec une extension selon un arc de cercle autour dudit embout ou de ladite collerette (13').

24. Système (11) de pompe à chaleur selon l'une quelconque des revendications 19 à 23, **caractérisé en ce que** son boîtier aéraulique (1) intégré ou rapporté est relié, par un conduit simple (14, 14') ou un conduit coaxial (15), avec au moins un autre boîtier aéraulique (1) d'un autre système (11) de pompe à chaleur.

25. Procédé de fabrication d'un boîtier aéraulique (1) selon l'une quelconque des revendications 1 à 18, **caractérisé en ce qu'**il consiste à fabriquer séparément une première partie constitutive (16) du premier corps creux externe (2), laquelle délimite une cavité, une seconde partie constitutive (16') du premier corps creux externe (2) et un second corps creux interne (5), avantageusement à structure tubulaire ; à monter ledit second corps creux interne (5) dans ladite première partie constitutive (16) du premier corps creux externe (2) ; à assembler ensuite la seconde partie constitutive (16') avec la première partie constitutive (16) à constituer la paroi (3) du premier corps creux externe (2) et à délimiter le volume interne (2') de ce dernier, et enfin, le cas échéant, à réaliser une opération supplémentaire liaisonnement et/ou d'étanchéification entre lesdites première et seconde parties (16 et 16').
